# EUROPÄISCHE PATENTSCHRIFT

(11) **EP 0 343 595 B1**
(45) Veröffentlichungstag und Bekanntmachung des Hinweises auf die Patenterteilung: **08.04.1992**
(21) Anmeldenummer: 89109245.4
(22) Anmeldetag: 23.05.1989
(51) Int. Cl.: B65D 1/38

(54) **Korb zur Aufnahme von - vorzugsweise frisch gebackenen, heissen - weitgehend runden Brotlaiben**
Basket for large round loaves of bread, especially freshly baked and warm loaves
Panier pour miches, en particulier pour miches fraîchement cuites et chaudes

(30) Priorität: 25.05.1988 DE 8806826 U
(43) Veröffentlichungstag der Anmeldung: 29.11.1989
(73) Patentinhaber: LUDWIG STOCKER HOFPFISTEREI GMBH, D-80335 München (DE)
(72) Erfinder: Mayer, Jürgen, D-8031 Gilching (DE); Behrend, Maria, D-8901 Egling (DE)
(74) Vertreter: Fincke, Karl Theodor, Dipl.-Phys. Dr.

(56) Entgegenhaltungen:
- EP-A- 0 201 961
- CH-A- 573 850
- CH-A- 603 438
- DE-A- 2 400 035
- FR-A- 1 346 501

## Beschreibung

Die Erfindung betrifft einen Korb zur Aufnahme von Brotlaiben nach dem Oberbegriff des Anspruchs 1.

Nach der DE-A-24 00 035 ist ein Korb zur Aufnahme von Brotlaiben bekannt, der einen im wesentlichen rechteckigen, durchbrochenen Boden und bis über die Höhe der Brotlaibe ragende, durchbrochene Seitenwände aufweist. Der Boden ist in tiefer liegende Bodenfelder und höher liegende Bodenfelder gegliedert.

Nach der EP-A-0 201 961 ist ein Korb zur Aufnahme von Flaschen bekannt, der einen im wesentlichen rechteckigen, durchbrochenen Boden und bis über die Höhe der Flaschen ragende Seitenwände und von dem Boden ausgehende Aufnahmeabteile mit die Flaschen umgrenzenden Trennwände aufweist.

Aufgabe der Erfindung ist es, einen Korb nach dem Oberbegriff des Anspruchs 1 anzugeben, in den weitgehend runde Brotlaibe ohne Schwierigkeit zum Transport einzulegen und nach dem Transport wieder herauszunehmen sind, ohne daß diese Brotlaibe im Korb Druckstellen erhalten und ohne daß beim Einlegen, beim Transport und beim Herausnehmen der Brotlaibe Kruste von den Brotlaiben absplittert.

Die Lösung dieser Aufgabe ist in Anspruch 1 angegeben.

Dabei können die Grifferweiterungen in besonders einfacher Weise durch eine unrunde, insbesondere ovale Form der Aufnahmeabteile gebildet sein. In den Aufnahmeabteilen liegen die Brotlaibe flach mit ihrer stabilen Bodenkruste auf dem Boden auf. Die Trennwände begrenzen eine Verschiebung der Brotlaibe während eines Transports auf ein Minimum.

Um Körbe dieser Art stabil stapeln zu können, ohne daß sich ihre Böden ausbiegen, wodurch Druckstellen in den Oberkrusten der Brotlaibe entstehen können, ist bevorzugt eine Ausbildung nach Anspruch 2 vorgesehen.

Die Stabilität der Seitenwände des Korbs wird trotz der in ihnen enthaltenen Durchbrechungen besonders durch die Ausbildung nach Anspruch 3 gewahrt. Dem gleichen Zweck dient auch die Ausbildung nach Anspruch 4 und für den Boden die Ausbildung nach Anspruch 5.

Der Zugriff zu den Brotlaiben im Korb wird besonders durch die Ausbildung nach Anspruch 6 erleichtert.

Die Stapelstabilität wird durch die Ausbildung gemäß Anspruch 7 gefördert.

Die Herstellung des Korbs wird durch die Ausbildung nach Anspruch 8 erleichtert.

Die Erfindung wird im folgenden an einem Ausführungsbeispiel unter Hinweis auf die beigefügten Zeichnungen beschrieben.

Fig. 1 zeigt einen Korb von seiner Längsseite.

Fig. 2 zeigt den Korb nach Fig. 1 in Aufsicht.

Fig. 3 zeigt den Korb von seiner Schmalseite.

Fig. 4 zeigt einen Schnitt längs der Linie IV-IV in Fig. 2.

Fig. 5 zeigt einen Schnitt längs der Linie V-V in Fig. 2.

Fig. 6 zeigt zwei aufeinandergestapelte Körbe, den unteren Korb im Schnitt, den oberen Korb in Seitenansicht.

Fig. 7 zeigt vergrößert den Bereich VII in Fig. 5.

Der Korb nach dem Ausführungsbeispiel weist einen im wesentlichen rechteckigen, durchbrochenen Boden 2 und bis über die Höhe der Brotlaibe ragende durchbrochene Längsseitenwände 4 und Schmalseitenwände 6 auf. Von dem Boden 2 gehen Trennwände 8 aus, die niedriger als die Höhe der Brotlaibe sind und Aufnahmeabteile 10, 12, 14, 16, 18 für die Brotlaibe begrenzen, im vorliegenden Fall fünf solcher Aufnahmeabteile. Diese Aufnahmeabteile 10, 12, 14, 16, 18 sind im wesentlichen rund, weisen jedoch Ausweitungen 20 zum Untergreifen von in den Aufnahmeabteilen 10, 12, 14, 16, 18 befindlichen Brotlaiben auf. Die Aufnahmeabteile 10, 12, 14, 16, 18 sind im vorliegenden Fall ähnlich wie die fünf Punkte auf einer Seite eines Würfels angeordnet. Zwischen den Aufnahmeabteilen 12, 14, 16 einerseits und den Aufnahmeabteilen 10, 16, 18 andererseits verbleiben somit zwickelförmige Freiräume 22, 24, in denen auf dem Boden 2 Säulen 26, 28 stehen, die zur Stabilisierung die Trennwände umgreifen oder sich wenigstens an die Trennwände 8 anlehnen. Diese Säulen 26, 28 dienen als Stützen beim Stapeln mehrerer Körbe, wie aus Fig. 6 ersichtlich. Beim Stapeln stützen sich an den oberen Begrenzungsflächen 30 der Seitenwände 4, 6 eines unteren Korbs die unteren Begrenzungsflächen 32 der Seitenwände 4, 6 eines oberen Korbs ab. An die Innenflächen der Seitenwände 4, 6 des unteren Korbs greifen in den Eckbereichen 38 nach innen abgesetzte Füße 34 an der Unterseite 36 des Bodens 2 des oberen Korbs an. Zwischen den Füßen 36 kann der Korb von seinen Längsseiten und seinen Schmalseiten aus auf eine Sackkarre gestellt werden.

In den Seitenwänden 4, 6 befinden sich langgestreckte Öffnungen 40, 42, die, wie insbesondere aus Fig. 1 und 2 ersichtlich, abschnittsweise gegensinnig schräg zum Boden 2 verlaufen. Die Abschnitte sind durch Verstärkungsstege 44 voneinander getrennt, die in obere, in geringem Abstand übereinander liegende, waagrechte Verstärkungsstege 46, 48 übergehen. An der Unterseite des Bodens 2 befinden sich derartige Verstärkungsstege nicht, was die Reinigung des Korbs erleichtert.

Im Mittelbereich jeder Seitenwand 4, 6 befindet sich ein Griffloch 50, das rundum durch Verstärkungsstege 52 begrenzt ist.

Der Boden 2 ist im wesentlichen durch sich rautenförmig schneidende Bänder 54 mit rechtwinklig zum Boden 2 verlaufenden Seitenflächen gebildet. Diese Bänder 54 reichen außerhalb der Aufnahmeabteile 10, 12, 14, 16, 18 bis zur Höhe der Trennwände.

Jede der Säulen 26, 28 ist durch einen oben einstückig geschlossenen, unten mit einem Deckel geschlossenen Hohlzylinder gebildet, der unten über ein Sockelteil 56 einstückig mit dem Boden 2 verbunden ist.
Der Korb mit den Hohlzylindern kann einstückig aus Kunststoff, vorzugsweise PP oder PE, gespritzt sein.

## Patentansprüche

1. Korb zur Aufnahme von Brotlaiben, der einen im wesentlichen rechteckigen, durchbrochenen Boden (2), bis über die Höhe der Brotlaibe ragende, durchbrochene Seitenwände (4, 6) und von dem Boden (2) ausgehende Aufnahmeabteile (10, 12, 14, 16, 18) mit die Brotlaibe umgrenzenden Trennwänden (8) aufweist,
**dadurch gekennzeichnet,**
daß die Trennwände (8) mit Ausnahme von Grifferweiterungen (20) im wesentlichen der Kontur weitgehend runder Brotlaibe angepaßt und von niedriger Höhe als die weitgehend runden Brotlaibe sind.

2. Korb nach Anspruch 1, dadurch gekennzeichnet, daß von dem Boden (2) wenigstens eine Säule (26, 28) zum stabilen Stapeln mehrerer gleichartiger Körbe unter Verhinderung des Ausbiegens von deren Böden (2) im Zusammenwirken mit den oberen und unteren Begrenzungsflächen (30, 32) der Seitenwände (4, 6) und nach innen abgesetzter Füße (34) nächst den Eckbereichen (38) der Unterseite (36) des Bodens (2) ausgeht.

3. Korb nach einem der vorstehenden Ansprüche, dadurch gekennzeichnet, daß sich in den Seitenwänden (4, 6) langgestreckte Öffnungen (40, 42) befinden, die abschnittsweise gegensinnig schräg zum Boden (2) verlaufen.

4. Korb nach einem der vorstehenden Ansprüche, dadurch gekennzeichnet, daß sich an den Außenseiten der Seitenwände (4, 6) Verstärkungsstege (44, 46, 48, 52) befinden und daß einige (44, 52) dieser Verstärkungsstege (44, 46, 48, 52) Grifflöcher (50) begrenzen.

5. Korb nach einem der vorstehenden Ansprüche, dadurch gekennzeichnet, daß der Boden (2) im wesentlichen durch sich rautenförmig schneidende Bänder (54) mit rechtwinklig zum Boden (2) verlaufenden Seitenflächen gebildet ist.

6. Korb nach Anspruch 5, dadurch gekennzeichnet, daß sich die Bänder (54) außerhalb der Aufnahmeabteile (10, 12, 14, 16, 18) bis zur Höhe der Trennwände (8) erstrecken.

7. Korb nach einem der Ansprüche 2 bis 6, dadurch gekennzeichnet, daß die wenigstens eine Säule (26, 28) durch einen mit dem Boden (2) einstückigen, oben einstückig geschlossen, unten durch einen gesonderten Deckel geschlossenen Hohlzylinder gebildet ist.

8. Korb nach einem der vorstehenden Ansprüche, dadurch gekennzeichnet, daß er bis auf den bzw. die Deckel einstückig aus Kunststoff - vorzugsweise PP oder PE - gespritzt ist.

## Claims

1. A basket for receiving loaves of bread, which has a substantially rectangular, perforated base (2), perforated side walls (4, 6) projecting above the height of the loaves of bread and receiving compartments (10, 12, 14, 16, 18) extending from the base (2) and with partitions (8) surrounding the loaves of bread,
characterised in that,
with the exception of enlarged grip portions (20), the partitions (8) are substantially adapted to the contour of essentially circular loaves of bread and are lower in height than the essentially circular loaves of bread.

2. A basket according to Claim 1, characterised in that at least one column (26, 28) for the stable stacking of a plurality of similar baskets extends from the base (2), thereby preventing their bases (2) from bending, in cooperation with the upper and lower boundary surfaces (30, 32) of the side walls (4, 6) and inwardly displaced feet (34) next to the corner regions (38) of the underside (36) of the base (2).

3. A basket according to any of the preceding Claims, characterised in that elongate openings (40, 42) are provided in the side walls (4, 6) and extend in stages in opposite directions obliquely to the base (2).

4. A basket according to any of the preceding Claims, characterised in that reinforcing webs (44, 46, 48, 52) are disposed on the outsides of the side walls (4, 6), and in that some (44, 52) of these reinforcing webs (44, 46, 48, 52) define grip holes (50).

5. A basket according to any of the preceding Claims, characterised in that the base (2) substantially comprises strips (54) intersecting in a diamond-shaped manner and having lateral surfaces extending at right angles to the base (2).

6. A basket according to Claim 5, characterised in that the strips (54) extend outside the receiving compartments (10, 12, 14, 16, 18) up to the height of the partitions (8).

7. A basket according to any one of Claims 2 to 6, characterised in that the at least one column (26, 28) comprises a hollow cylinder which is formed in one piece with the base (2), and is closed in one piece at the top and closed by a separate cover at the bottom.

8. A basket according to any of the preceding Claims, characterised in that, with the exception of the cover or covers, it is moulded in one piece from plastics material, preferably PP or PE.

## Revendications

1. Corbeille destinée à recevoir des miches de pain qui comporte un fond percé sensiblement rectangulaire (2), des parois latérales percées (4, 6) en saillie au-delà de la hauteur de la miche et des éléments récepteurs (10, 12, 14, 16, 18) partant du fond (2) comportant des parois latérales (8) entourant la miche,
**caractérisée en ce que**
les parois de séparation (8) sont adaptées sensiblement aux contours d'une miche à peu près ronde, à l'exception d'élargissements (20) de saisie, et sont d'une hauteur plus basse que la miche généralement ronde.

2. Corbeille selon la revendication 1, caractérisée en ce qu'au moins une colonne (26, 28) part du fond (2) pour empiler de façon stable plusieurs corbeilles du même type en évitant la flexion de leurs fonds (3) en coopération avec les surfaces de limites supérieure et inférieure (30, 32) des parois latérales (4, 6) et de pieds (34) décalés vers l'intérieur situés près des zones d'angle (38) de la face inférieure (36) du fond (2).

3. Corbeille selon l'une des revendications précédentes, caractérisée en ce que, des ouvertures allongées (40, 42), d'un tracé partiellement opposé en oblique vis-à-vis du fond (2), sont ménagées dans les parois latérales (4, 6).
4. Corbeille selon l'une des revendications précédentes, caractérisée en ce que des entretoises de renforcement (44, 46, 48, 52) se trouvent sur les côtés extérieurs des parois latérales (4, 6) et en ce que quelques unes (44, 52) de ces entretoises de renforcement (44, 46, 48, 52) limitent des trous de saisie (50).

5. Corbeille selon l'une des revendications précédentes, caractérisée en ce que le fond (2) est sensiblement constitué par des bandes (54) se coupant en forme de losanges, à surfaces latérales de tracé perpendiculaire au fond (2).

6. Corbeille selon la revendication 5, caractérisée en ce que les bandes (54) s'étendent à l'extérieur des éléments récepteurs (10, 12, 14, 16, 18) jusqu'à la hauteur des parois de séparation (8).

7. Corbeille selon l'une des revendications 2 à 6, caractérisée en ce qu'au moins une colonne (26, 28) est constituée par un cylindre creux d'un seul tenant avec le fond (2), fermé d'un seul tenant à la partie supérieure, fermé à la partie inférieure par un couvercle séparé.

8. Corbeille selon l'une des revendications précédentes, caractérisée en ce qu'elle est injectée d'un seul tenant, sauf pour le couvercle, en matière plastique, de préférence en polypropylène (PP) ou en polyéthylène (PE).
